# EUROPÄISCHE PATENTSCHRIFT

(11) **EP 4 086 186 B1**
(45) Veröffentlichungstag und Bekanntmachung des Hinweises auf die Patenterteilung: **27.08.2025**
(21) Anmeldenummer: 22164783.7
(22) Anmeldetag: 28.03.2022
(51) Int. Cl.: B65D 30/18, B65D 30/24

(54) **SACK FÜR SCHÜTTGUT**
BAG FOR BULK MATERIAL
SAC POUR PRODUITS EN VRAC

(30) Priorität: 04.05.2021 DE 202021102384 U
(43) Veröffentlichungstag der Anmeldung: 09.11.2022
(73) Patentinhaber: dy-pack Verpackungen Gustav Dyckerhoff GmbH, 57482 Wenden-Gerlingen (DE)
(72) Erfinder: Braun, Andreas, 51597 Morsbach (DE); Stamm, Jens, 57489 Drolshagen (DE); Diener, Alexander, 57489 Drolshagen (DE); Merschmann, Michael, 58566 Kierspe (DE)
(74) Vertreter: Kirchner, Veit

(56) Entgegenhaltungen:
- EP-A1- 3 246 265
- DE-A1- 102010 026 241
- DE-A1- 102017 004 268
- DE-U1- 202018 102 878
- GB-A- 716 000
- US-A- 5 823 685

## Beschreibung

Die Erfindung betrifft einen Sack für Schüttgut wie z. B. Zement, Granulat oder andere pulverförmige oder feinkörnige Baustoffe, Chemikalien oder Lebensmittel mit mindestens einem Kreuz- oder Blockboden.

Derartige Säcke sind typischerweise aus einem flächigen bzw. bahnförmigen Material, vorzugsweise Papier und/oder Kunststoff gebildet. Sie werden insbesondere für die Verpackung und den Vertrieb von pulverförmigem oder feinkörnigem Schüttgut eingesetzt. Übliche Größen sind 5 kg, 10 kg und 25 kg.

Zur Herstellung derartiger Säcke werden in bekannter Weise ein- oder mehrlagige Materialbahnen aus flächigem Material, z. B. Papier- und/oder Folienbahnen, in einer sog. Schlauchmaschine zu einem Endlosschlauch geformt und in Schlauchstücke geeigneter Länge vereinzelt, aus denen schließlich der Sack gebildet wird, z.B. mittels einer Kreuz- oder Blockbodenfaltung. Gegen Ende des Sackherstellungsprozesses wird die Bodenfaltung in der Regel durch eine geeignete Verklebung fixiert. Dazu werden häufig die Seitenklappen der Bodenfaltung nacheinander zugeklappt und im Bereich einer vergleichsweise breiten Überlappung miteinander verklebt.

Bekannt sind einerseits sog. offene Kreuz- oder Blockbodensäcke, die einen Kreuz- oder Blockboden als Standboden aufweisen und für die Befüllung des Sackes oben offen sind und erst nach der Befüllung geschlossen, z. B. vernäht und/oder zugeklebt, werden. Bekannt sind des Weiteren sogenannte Ventilsäcke, mit zwei gegenüberliegenden Kreuz- oder Blockböden, von denen einer als Standboden ausgebildet ist, und der andere als gegenüberliegender Ventilboden, in den ein Ventilschlauch zur Befüllung des Sackes eingesetzt ist, der nach der Befüllung verschlossen wird, z. B. durch Verschweißung.

Figur 1 zeigt das Zulegen eines Kreuzbodens gemäß Stand der Technik. Bei der vorbekannten Kreuz- oder Blockbodenfaltung werden typischerweise zuletzt die Seitenklappen nacheinander zugeklappt. Dabei weisen die beiden Seitenklappen im zugeklappten Zustand üblicherweise eine vergleichsweise breite Überlappung auf, in deren Bereich sich zur Fixierung der Bodenfaltung eine Verklebung befindet.

Für die gegenseitige Verklebung der Seitenklappen wird eine hinreichend breite Überlappung benötigt. Bei vorbekannten Säcken reicht die Breite der Überlappung bis hin zu 2,5 - 5 Zentimeter. Dies erfordert hinreichend breite Seitenklappen, was mit einem entsprechenden Materialaufwand verbunden ist. Da die gattungsgemäßen Säcke in großen Stückzahlen produziert und vertrieben werden, können bereits kleinere Materialeinsparungen zu relevanten Kostenvorteilen führen. Vorbekannt sind auch Säcke, bei denen zwischen den zugelegten Seitenklappen ein Spalt verbleibt, so dass die zugelegten Seitenklappen nicht überlappen. Bei derartigen Säcken ist aber ein hinreichender Schutz des Füllguts im Bodenbereich häufig nicht gewährleistet, insbesondere bei mehrlagigen Säcken mit einer Folien- bzw. Sperrschichtlage. Zudem ist der Sackboden im Bereich des Spalts weniger stabil.

Die Patentschrift GB 716,000 beschreibt einen Ventilsack mit geheftetem Boden und schmaler Überlappung, wobei der Sack Material einspart und die Ventile verstärkt und weniger anfällig für zufälliges Öffnen sind. Die Offenlegungsschrift DE 10 2010 026 241 A1 beschreibt einen Sack mit einer zur Auflösung in feuchter Umgebung ausgelegten Sackwandung, wobei in einer bevorzugten Ausführungsform sich die zur Faltung des Bodens aufeinander gelegten Bodenklappen nur wenig überlappen. Die Patentschrift US 5,823,685 beschreibt die Verschließung eines Sacks für Schüttgut mit aufeinander gefalteten Seitenklappen, die sich um mehr als 0,2 inch (5,08 mm) überlappen. Die Offenlegungsschrift DE 10 2017 004 268 A1 beschreibt einen mehrlagigen Ventilsack, bei dem ein Ventil im Bereich des Eckeinschlags einer Kreuzbodenfaltung sowie ein Innenriegel eingesetzt sind. Die Offenlegungsschrift EP 3 246 265 A1 beschreibt einen Ventilsack, bei dem ein Ventilzettel im Bereich des Eckeinschlags eines Ventilbodens eingesetzt ist, wobei der Ventilzettel von einem im gegenüberliegenden Eckeinschlag angeordneten Entlüftungsblatt beanstandet ist. Die Gebrauchsmusterschrift DE 20 2018 102 878 U1 offenbart einen mehrlagigen Kreuz- oder Blockbodensack mit einem in die Bodenfaltung eingelegten Innenriegel.

Vor diesem Hintergrund ist es Aufgabe der vorliegenden Erfindung, einen Sack vorzuschlagen, bei dem im Bodenbereich Material eingespart werden kann, wobei ein guter Schutz des Füllguts und hinreichende Festigkeit auch im Bodenbereich gewährleistet sein soll.

Erfindungsgemäß wird die Aufgabe gelöst durch einen Sack mit den Merkmalen des Anspruchs 1. Vorteilhafte Ausgestaltungen sind Gegenstand der Unteransprüche.

Die erfindungsgemäßen Säcke sind aus einem ein- oder mehrlagigen bahnförmigen Material, insbesondere Papier und / oder anderem flächigen Material, gebildet und weisen mindestens einen in Kreuz- der Blockbodenfaltweise gebildeten Boden auf. An den beiden Enden der Bodenlängsachse befinden sich die Eckeinschläge der Bodenfaltung, und im Wesentlichen parallel zur Bodenlängsachse verlaufen die Seitenklappen der Bodenfaltung, die beim Zulegen des Bodens um die Seitenfalzlinien der Bodenfaltung zugeklappt werden. Die zugeklappten Seitenklappen weisen eine Überlappung auf. Erfindungsgemäß beträgt die Breite der Überlappung maximal 10 Millimeter, vorzugsweise maximal 6 Millimeter und weiter vorzugsweise maximal 4 Millimeter.

Mit diesen Überlappungsbreiten wird die Breite der Überlappung deutlich unter das Maß reduziert, das üblicher Weise für eine gegenseitige Verklebung der Seitenklappen auf gängigen Sackherstellungsmaschinen erforderlich ist. Durch die Reduzierung der Überlappungsbreite gegenüber vorbekannten Säcken wird eine signifikante Materialeinsparung erreicht, was auch die Umweltfreundlichkeit der Säcke erhöht, insbesondere wenn diese Materiallagen Kunststoff oder andere weniger umweltfreundliche Materialien umfassen. Die Länge des Schlauchstücks, aus dem der Sack hergestellt wird, kann bei gleichem Füllvolumen des Sacks im Vergleich zu vorbekannten Säcken mit verklebter Überlappung deutlich reduziert werden. Gleichzeitig ist durch das Vorhandensein einer schmalen Überlappung weiterhin ein hinreichender Schutz des Füllguts gewährleistet, weil ein Spalt zwischen den zugeklappten Seitenklappen vermieden wird. Bevorzugt sind die Seitenklappen im Bereich ihrer Überlappung nicht miteinander verklebt. Die Fixierung der Bodenfaltung kann auf beliebige andere Weise erfolgen, als durch Verklebung der Überlappung der Seitenklappen, z.B. durch Aufkleben eines Deckblattes.

Vorteilhafterweise ist vorgesehen, dass die Überlappung der Seitenklappen mindestens 1 Millimeter, vorzugsweise mindestens 2 Millimeter, weiter vorzugsweise mindestens 4 Millimeter und weiter vorzugsweise mindestens 6 Millimeter beträgt. Durch die Mindestbreite der Überlappung ist ein guter Schutz des Füllguts und eine gute Festigkeit des Sackbodens besser gewährleistet.

Erfindungsgemäß ist der Boden des Sacks als Ventilboden ausgebildet, in den ein Ventil zum Befüllen des Sacks eingearbeitet ist. Vorteilhafterweise ist das Ventil als Ventilschlauch ausgebildet, welcher im Bereich eines Eckeinschlages der Bodenfaltung eingesetzt ist. Erfindungsgemäß reicht das innere Ende des Ventilschlauches nur bis zur Innenkante des Eckeinschlages oder bis kurz vor die Innenkante des Eckeinschlages. Durch die geringere Überlappung der Seitenklappen bzw. die reduzierte Länge des Schlauchstücks, aus dem der Sack gebildet wird, beanspruchen auch die Eckeinschläge weniger Material. Insbesondere haben die Eckeinschläge in Richtung der Bodenlängsachse eine geringere Breite, d. h. die Eckeinschläge reichen von den Enden der Bodenlängsachse weniger weit in Richtung Mitte des Bodens. Diese Breite des Eckeinschlags muss bei Ventilsäcken typischerweise durch den Ventilschlauch überwunden werden, damit das Füllgut möglichst problemlos in den Sack eingebracht werden kann. Durch die weniger breiten Eckeinschläge wird bei den erfindungsgemäßen Säcken der durch den Ventilschlauch zu überwindende Weg kürzer, so dass Ventilmaterial eingespart werden kann. Der Ventilschlauch ist häufig aus vergleichsweise teurem Material gebildet, z. B. aus einem Thermomaterial, um das Ventil nach Befüllen des Sackes verschweißen zu können. Die erfindungsgemäße Verkürzung des Ventilschlauches ist daher mit signifikanten Material- und Kosteneinsparungen verbunden. Dementsprechend ist die erfindungsgemäße Bodengestaltung bei einem Ventilboden besonders vorteilhaft. Vorteilhafterweise ist die Verkürzung des Ventilschlauches derart ausgebildet, dass das innere Ende des Ventilschlauchs eingekürzt ist gegenüber der Innenkante des Eckeinschlages, wobei diese Einkürzung vorzugsweise 3 mm, weiter vorzugsweise 6 mm und noch weiter vorzugsweise 1 cm beträgt.

Ein Ventil kann als vorgefertigter, geschlossener Ventilschlauch in die noch offene Bodenfaltung eingesetzt werden. Alternativ ist es auch möglich, zur Bildung des Ventils einen sogenannten Ventilzettel in die noch offene Bodenfaltung einzulegen, so dass der Ventilzettel durch das Zulegen der Seitenklappen zu einem Schlauch geformt wird. Bei dieser Ausgestaltung ist eine Materialeinsparung auch dadurch möglich, dass der Ventilzettel quer zur Bodenlängsachse weniger breit ausgebildet werden kann.

In einer vorteilhaften Ausgestaltung weist der Sack zwei gegenüberliegende Böden auf, die erfindungsgemäß ausgestaltet sind. Zwischen diesen beiden Böden erstreckt die Seitenwandung des Sackes. Durch die erfindungsgemäße Ausgestaltung beider Böden mit geringer Überlappung der Seitenklappen kann bei beiden Böden erfindungsgemäß eine Materialersparnis erzielt werden. Besonders vorteilhaft ist einer der beiden Böden als Ventilboden ausgebildet, und der andere als Standboden.

In einer anderen bevorzugten Ausgestaltung ist der Sack als offener Kreuz- oder Blockbodensack ausgebildet, der über eine dem Boden gegenüberliegende Öffnung befüllt wird.

Der erfindungsgemäße Sack kann einlagig ausgebildet sein. In einer bevorzugten Ausgestaltung ist der Sack als mehrlagiger Sack ausgebildet, wobei die Materiallagen vorzugsweise aus Papier und / oder beschichtetem Papier und / oder Kunststoff bestehen. Bei mehrlagigen Säcken wirkt sich die Materialersparnis bei der Bodenbildung besonders vorteilhaft aus.

In einer weiter bevorzugten Ausgestaltung ist der Sack dreilagig ausgebildet, wobei die innerste und die äußerst Materiallage aus Papier oder aus beschichtetem Papier gebildet sind, und die zwischen die Materiallage aus Kunststoff besteht. Damit kann in Bereich des ganzen Sackes, einschließlich des Bodenbereichs, ein besonders guter Produktschutz bei gleichzeitig großer Festigkeit des Sackes erreicht werden.

Vorteilhafterweise ist der Sack aus kompostierbaren und / oder recyclingfähigen Materialen gebildet, insbesondere aus Papier und / oder beschichtetem Papier.

In einer anderen bevorzugten Ausgestaltung ist mindestens einer der Böden mit einem Innenriegel und / oder einem Deckblatt versehen. Ein Innenriegel wird in bekannter Weise in die noch offene Bodenfaltung eingeklebt. Mit einem Deckblatt werden die zugeklappten Seitenklappen der Bodenfaltung überklebt. Mit dem Innenriegel und / oder mit dem Deckblatt kann der Schutz des Füllguts im Bodenbereich erhöht und / oder die Bodenfaltung fixiert werden. Bei Säcken mit zwei Böden können Innenriegel und / oder Deckblatt bei einem oder bei beiden Böden vorhanden sein. Bei Böden mit Innenriegel kann auch eine Öffnungshilfe, vorzugsweise ein Aufreißfaden, in einen Boden, vorzugsweise im Standboden, vorgesehen sein.

In einer bevorzugten Ausgestaltung können Innenriegel und / oder das Deckblatt aus Papier, insbesondere einfachem und/oder weniger widerstandsfähigem Papier bestehen, da aufgrund der Überlappung der Seitenklappen für einen guten Schutz des Füllgutes gesorgt ist. In einer anderen bevorzugten Ausgestaltung besteht der Innenriegel und / oder das Deckblatt aus einem PE-beschichteten Papier und / oder einer Folie. Dadurch kann ein noch besserer Füllgutschutz erreicht werden.

Eine andere vorteilhafte Ausgestaltung ist der Verzicht auf einen Innenriegel und die Aufklebung eines Deckblattes im Wesentlichen über den gesamten Boden, wodurch die Bodenfaltung gut fixiert und das Füllgut gut geschützt werden kann.

In einer anderen bevorzugten Ausgestaltung weist das Schlauchstück, aus dem der Sack gebildet ist, an mindestens einem, vorzugsweise an beiden Enden einen Glattschnitt auf, bei dem die zur Schlauchrichtung senkrechte Schnittlinie an den Enden des Schlauchstücks einen stufenlosen Verlauf hat. Ein solcher Glattschnitt erlaubt in fertigungstechnisch einfacher Weise, dass neben den Seitenklappen auch bei den Eckeinschlägen der Bodenfaltung eine entsprechende Materialersparnis erreicht wird.

Ausführungsbeispiele der Erfindung werden anhand der nachstehenden Figuren näher erläutert. Dabei sind erfindungsgemäße Ausführungen in den Figuren 7a, 7b, 8c und 8b gezeigt. In den übrigen Figuren sind keine erfindungsgemäße Ventilanordnungen dargestellt. Im Einzelnen zeigen:
- Fig. 1:: Einen Sack mit aufgeklapptem Kreuzboden gemäß Stand der Technik
- Fig. 2:: Den offenen Kreuzboden eines Sackes
- Fig. 3:: Den offenen Kreuzboden eines Sackes mit Innenriegel
- Fig. 4:: Das Zulegen des Kreuzbodens eines Sackes
- Fig. 5:: Den zugelegten Kreuzboden eines Sackes
- Fig. 6:: Den zugelegten Kreuzboden, mit einem Deckblatt überklebt
- Fig. 7:: Den offenen Kreuzboden eines nicht erfindungsgemäßen Sackes mit Ventil
- Fig. 7a:: Den offenen Kreuzboden eines erfindungsgemäßen Sackes mit einem Ventilschlauch, der bis zur Innenkante des Eckeinschlages reicht
- Fig. 7b:: Den offenen Kreuzboden eines erfindungsgemäßen Sackes mit einem Ventilschlauch, der nicht bis zur Innenkante des Eckeinschlages reicht
- Fig. 8:: Den offenen Kreuzboden eines nicht erfindungsgemäßen Sackes mit eingelegtem Ventilzettel
- Fig. 8a:: Den offenen Kreuzboden eines erfindungsgemäßen Sackes mit eingelegtem Ventilzettel, der bis zur Innenkante des Eckeinschlages reicht
- Fig. 8b:: Den offenen Kreuzboden eines erfindungsgemäßen Sackes mit eingelegtem Ventilzettel, der nicht bis zur Innenkante des Eckeinschlages reicht
- Fig. 9:: Einen Papierbahnabschnitt für die Herstellung eines erfindungsgemäßen Sackes

Figur 1 zeigt einen Sack 1 mit aufgeklapptem Kreuzboden 3 gemäß Stand der Technik. Zum Schließen des Bodens wird zunächst die vordere Seitenklappe 8 eingeklappt und dann die hintere Seitenklappe 7 darauf geklappt, und in ihrem Überlappungsbereich werden die beiden Seitenklappen mit dem Klebstoffstreifen 9 verklebt. Gängige Sackherstellungsmaschinen benötigen eine vergleichsweise breite Überlappung, um einen Klebstoffstreifen in praktikabler Weise anbringen zu können.

Figur 2 zeigt einen Sack 10 mit offenem Kreuzboden 20. Durch die Bodenlängsachse 21 wird der Boden 20 in zwei Hälften geteilt. Charakteristisch für die Kreuzbodenfaltung sind die Eckeinschläge 22 und 23 sowie die Seitenklappen 25 und 26, die zum Zulegen des Bodens 20 um die Seitenfalzlinien 28 und 29 zugeklappt werden. Vom Boden 20 nach unten erstreckt sich die Seitenwandung 16 des Sackes.

In Figur 3 ist in den offenen Kreuzboden 20 ein Innenriegel 40 eingelegt. Der Innenriegel 40 überdeckt die Innenränder der eingefalteten Eckeinschläge 22 und 23 und reicht von der Bodenlängsachse 21 bis über die Seitenfalzlinien 28 und 29. Vorteilhafterweise ist der Innenriegel mit einer Rahmenklebung auf die Innenränder der Eckeinschläge und die Seitenklappen aufgeklebt. Damit kann ein guter Schutz des Füllguts erreicht werden.

Figur 4 zeigt das Zulegen der Seitenklappen 25 und 26 des Kreuzbodens 20 eines Sackes 10. In den Boden 20 ist ein Innenriegel 40 eingelegt. Zunächst wird die vordere Seitenklappe 26 zugeklappt und dann die hintere Seitenklappe 25 darauf geklappt.

Figur 5 zeigt den zugelegten Kreuzboden 20 eines Sackes 10 Im zugelegten Zustand überlappen sich die Seitenklappen 25 und 26 nur in geringem Umfang. Die Breite der Überlappung der Seitenklappen ergibt sich aus dem Abstand zwischen dem Rand 35 der hinteren Seitenklappe 25 und dem Rand 36 der vorderen Seitenklappe 26. Da die vordere Seitenklappe 26 zuerst eingeklappt wird, ist deren Rand 36 durch die danach eingeklappte hintere Seitenklappe 25 verdeckt. Daher ist der Rand 36 der vorderen Seitenklappe 26 gestrichelt dargestellt, und der nicht verdeckte Rand 35 der hinteren Seitenklappe 25 als durchgezogene Linie. Erfindungsgemäß beträgt der Abstand zwischen den Ränder 35 und 36 bzw. die Breite der Überlappung der Seitenklappen 25 und 26 maximal 10 Millimeter. Bevorzugt beträgt die Überlappung maximal 4 Millimeter und weiter vorteilhaft maximal 2 Millimeter.

Durch die geringere Seitenklappen-Überlappung kann der Sack insgesamt materialsparender ausgebildet werden. Aufgrund der geringen Breite der Überlappung kann ein Klebestreifen mit den in der Sackherstellung gängigen Maschinen nicht geeignet aufgebracht werden. Es ist daher erfindungsgemäß vorgesehen, die Bodenfaltung in anderer Weise zu fixieren, als durch gegenseitige Verklebung der Seitenklappen im Überlappungsbereich. Beispielsweise kann eine Fixierung der Bodenfaltung durch Aufkleben eines Deckblatts erfolgen. Dies ist in Figur 6 veranschaulicht. Dort ist der zugelegte Kreuzboden 20 mit einem Deckblatt 45 überklebt, welches die Bodenfaltung fixiert.

Figur 7 zeigt eine Variante eines nicht erfindungsgemäßen Sackes 10 mit einem noch offenen Kreuzboden 20, in den ein Ventil 50 in Gestalt eines vorgefertigten Ventilschlauchs eingelegt ist. Durch die schmalere Ausbildung der Seitenklappen 25 und 26 sind auch die Eckeinschläge 22 und 23 in Bodenlängsrichtung schmaler. Dadurch muss auch der Ventilschlauch 50 nur eine kürzere Wegstrecke überwinden, um das Füllgut problemlos in den Sack einzubringen. So kann auch das Ventil 50 materialsparender hergestellt werden. Figur 7a zeigt eine erfindungsgemäße Variante, bei der der Ventilschlauch 50 bis zur Innenkante 24 des Eckeinschlags 22 reicht. Dadurch kann bei dieser Variante noch etwas mehr Ventilmaterial eingespart werden, als bei der Variante gemäß Figur 7, bei der der Ventilschlauch über die Innenkante 24 des Eckeinschlags 22 hinaussteht. Figur 7b zeigt eine weitere erfindungsgemäße Variante, bei der der Ventilschlauch 50 an seinem inneren Ende 54 gegenüber der Innenkante 24 des Eckeinschlags 22 eingekürzt ist. Vorzugsweise beträgt diese Einkürzung 3 mm, weiter vorzugsweise 6 mm und noch weiter vorzugsweise 1 cm. Durch die Ausgestaltung gemäß Figur 7b kann noch mehr Ventilmaterial eingespart werden.

Figur 8 zeigt eine Variante eines nicht erfindungsgemäßen Sackes 10 mit noch offenem Kreuzboden 20, in den ein Ventilzettel 52 zur Bildung eines Ventils eingelegt. Mit dem Zulegen der Seitenklappen 25 und 26 wird der Ventilzettel 52 zu einem Ventilschlauch geformt. Bei der Variante gemäß Figur 8 reicht die Innenkante 56 des Ventilzettels etwas weiter zur Mitte des Sachbodens als die Innenkante des Eckeinschlages 22. Figur 8a zeigt eine erfindungsgemäße Variante mit einem Ventilzettel 52, bei dem der Ventilzettel mit seiner Innenkante 56 bis zur Innenkante 24 des Eckeinschlages 22 reicht, so dass Ventilzettel 52 und Eckeinschlag 22 an den Kanten 24 und 56 bündig miteinander abschließen. Figur 8b zeigt eine weitere erfindungsgemäße Variante, bei der der Ventilzettel 52 mit seiner Innenkante 56 nicht bis zur Innenkante 24 des Eckeinschlages 22 reicht, so dass der Ventilschlauch 52 an seinem inneren Ende 54 gegenüber der Innenkante 24 des Eckeinschlags 22 eingekürzt ist. Besonders vorteilhaft beträgt die Einkürzung 3 mm, weiter vorteilhaft 6 mm und noch weiter vorteilhaft 1 cm. Dadurch kann in dieser Ausgestaltung noch mehr Ventilmaterial eingespart werden.

Figur 9 zeigt einen Papierbahnabschnitt 12 zur Herstellung eines erfindungsgemäßen Sackes an einer Endlos-Papierrolle 11. Die Faltlinien der Kreuzbodenfaltung sind in gestrichelten Linien angedeutet. Die rechteckigen Felder 16 bilden die Seitenwandung 16 des Sackes. Entlang der Schnittlinie 13 und 14 werden die Papierbahnabschnitte 12 zur Bildung vereinzelter Schlauchstücke abgeschnitten. Die Schnittlinien 13 und 14 stellen dementsprechend die Schnittlinien der Schlauchstücke senkrecht zur Schlauchrichtung dar. Figur 9 zeigt mit einem Glattschnitt gebildete Schnittlinien 13 und 14, die stufenlos senkrecht zur Schlauchrichtung verlaufen. Bei reduzierter Schlauchstücklänge kann mit einem Glattschnitt sowohl Material im Bereich der Seitenklappen als auch im Bereich der Eckeinschläge eingespart werden.

## Patentansprüche

1. Sack (10) für Schüttgut aus Papier und/oder anderem flächigen Material, mit mindestens einem in Kreuz- oder Blockbodenfaltweise gebildeten Boden, wobei die Bodenfaltung zwei Seitenklappen (25, 26) aufweist, die zur Bodenbildung um in Bodenlängsrichtung verlaufende Seitenfalzlinien (28, 29) geklappt sind, wobei die Seitenklappen im zugeklappten Zustand eine Überlappung ausbilden, wobei die Breite der Überlappung maximal 10 Millimeter beträgt, wobei der Boden als Ventilboden ausgebildet ist, in den ein Ventil (50, 52) zum Befüllen des Sacks eingearbeitet ist, wobei das Ventil (50, 52) im Bereich eines Eckeinschlages (22, 23) der Bodenfaltung eingesetzt ist, **dadurch gekennzeichnet, dass** ein inneres Ende (54, 56) des Ventils bis zur Innenkante (24) des Eckeinschlages reicht oder gegenüber der Innenkante (24) des Eckeinschlages eingekürzt ist.

2. Sack nach Anspruch 1, **dadurch gekennzeichnet, dass** die Breite der Überlappung maximal 6 Millimeter, vorzugsweise maximal 4 Millimeter, beträgt.

3. Sack nach Anspruch 1 oder 2, **dadurch gekennzeichnet, dass** die Breite der Überlappung mindestens 1 Millimeter, vorzugsweise mindestens 2 Millimeter und weiter vorzugsweise mindestens 4 Millimeter beträgt.

4. Sack nach einem der vorhergehenden Ansprüche, **dadurch gekennzeichnet, dass** die Einkürzung 3 mm, vorzugsweise 6 mm und weitere vorzugsweise 1 cm beträgt.

5. Sack nach einem der vorhergehenden Ansprüche, **dadurch gekennzeichnet, dass** das Ventil als Ventilschlauch (50) und/oder als Ventilzettel (52) ausgebildet ist.

6. Sack nach einem der vorhergehenden Ansprüche, mit zwei einander gegenüberliegenden, gemäß Anspruch 1 oder 2 ausgebildeten Böden, zwischen denen sich die Seitenwandung (16) des Sacks erstreckt.

7. Sack nach Anspruch 1 oder 2, **dadurch gekennzeichnet, dass** der Sack als offener Kreuz- oder Blockbodensack ausgebildet ist.

8. Sack nach einem der vorhergehenden Ansprüche, **dadurch gekennzeichnet, dass** der Sack als mehrlagiger Sack ausgebildet ist, wobei die Materiallagen vorzugsweise aus Papier und/oder beschichtetem Papier und/oder Kunststoff bestehen.

9. Sack nach einem der vorhergehenden Ansprüche, **dadurch gekennzeichnet, dass** der Sack dreilagig ausgebildet ist, wobei die innerste und die äußerste Materiallage aus Papier und die dazwischenliegende Materiallage aus Kunststofffolie gebildet sind.

10. Sack nach einem der vorhergehenden Ansprüche, **dadurch gekennzeichnet, dass** der Sack aus kompostierbaren und/oder recyclingfähigen Materialien gebildet ist, insbesondere Papier und/oder beschichtetem Papier.

11. Sack nach einem der vorhergehenden Ansprüche, **dadurch gekennzeichnet, dass** mindestens einer der Böden mit einem Innenriegel (40) und/oder einem Deckblatt (45) versehen ist.

12. Sack nach dem vorhergehenden Anspruch, **dadurch gekennzeichnet, dass** der Innenriegel unbeschichtetes Papier, PE-beschichtetes Papier und/oder Folie umfasst.

13. Sack nach einem der vorhergehenden Ansprüche, **dadurch gekennzeichnet, dass** der Sack aus einem Schlauchstück gebildet ist, welches an mindestens einem, vorzugsweise beiden Enden (13, 14) einen Glattschnitt aufweist.

## Claims

1. Bag (10) for bulk material of paper and/or other sheet material, with at least one bottom formed in a cross or block bottom folding manner, wherein the bottom fold comprises two side flaps (25, 26) which are folded about side fold lines (28, 29) extending in the longitudinal direction of the bottom for bottom formation, wherein the side flaps form an overlap in the closed state, wherein the width of the overlap is at most 10 millimeters, wherein the bottom is formed as a valve bottom in which a valve (50, 52) for filling the bag is incorporated, wherein the valve (50, 52) is inserted in the region of a corner turn-in (22, 23) of the bottom fold, **characterized in that** an inner end (54, 56) of the valve extends up to the inner edge (24) of the corner turn-in or is shortened relative to the inner edge (24) of the corner turn-in.

2. Bag according to claim 1, **characterized in that** the width of the overlap is a maximum of 10 millimeters, preferably a maximum of 6 millimeters and further preferably a maximum of 4 millimeters.

3. Bag according to claim 1 or 2, **characterized in that** the width of the overlap is at least 1 millimeter, preferably at least 2 millimeters and further preferably at least 4 millimeters.

4. Bag according to any of the preceding claims, **characterized in that** the shortening is 3 mm, preferably 6 mm and still further preferably 1 cm.

5. Bag according to any of the preceding claims, **characterized in that** the valve is formed as a valve tube (50) and/or as a valve patch (52).

6. Bag according to any one of the preceding claims, comprising two opposite bottoms formed according to claim 1 or 2, between which the side wall (16) of the bag extends.

7. Bag according to claim 1 or 2, **characterized in that** the bag is designed as an open cross-bottom or block-bottom bag.

8. Bag according to one of the preceding claims, **characterized in that** the bag is designed as a multilayer bag, wherein the material layers preferably consist of paper and/or coated paper and/or plastic.

9. Bag according to any one of the preceding claims, **characterized in that** the bag is formed of three layers, wherein the innermost and the outermost material layer are formed of paper and intermediate material layer is formed of plastic film.

10. Bag according to any of the preceding claims, **characterized in that** the bag is formed of compostable and/or recyclable materials, in particular paper and/or coated paper.

11. Bag according to any one of the preceding claims, **characterized in that** at least one of the bottoms is provided with an inner latch (40) and/or a cover sheet (45).

12. Bag according to the preceding claim, **characterized in that** the inner latch comprises uncoated paper, PE-coated paper and/or film.

13. Bag according to one of the preceding claims, **characterized in that** the bag is formed from a piece of tubing which has a smooth cut at at least one, preferably both ends (13, 14).

## Revendications

1. Sac (10) pour produits en vrac en papier et/ou en un autre matériau plat, avec au moins un fond formé par pliage à fond croisé ou à fond plat, dans lequel le pliage de fond présente deux rabats latéraux (25, 26), qui sont rabattus autour de lignes de pliage latérales (28, 29) s'étendant dans la direction longitudinale de fond pour former le fond, dans lequel les rabats latéraux réalisent un chevauchement dans l'état fermé, dans lequel la largeur du chevauchement est de 10 millimètres au maximum, dans lequel le fond est réalisé comme un fond à valve, dans lequel une valve (50, 52) peut être ménagée pour remplir le sac, dans lequel la valve (50, 52) est insérée dans la zone d'un repli de coin (22, 23) du pliage de fond, **caractérisé en ce qu'une** extrémité intérieure (54, 56) de la valve va jusqu'au bord intérieur (24) du repli de coin ou est raccourcie par rapport au bord intérieur (24) du repli de coin.

2. Sac selon la revendication 1, **caractérisé en ce que** la largeur du chevauchement est au maximum de 6 millimètres, de préférence au maximum 4 millimètres.

3. Sac selon la revendication 1 ou 2, **caractérisé en ce que** la largeur du chevauchement est d'au moins 1 millimètre, de préférence d'au moins 2 millimètres et par ailleurs de préférence d'au moins 4 millimètres.

4. Sac selon l'une quelconque des revendications précédentes, **caractérisé en ce que** le raccourcissement est de 3 mm, de préférence de 6 mm et par ailleurs de préférence de 1 cm.

5. Sac selon l'une quelconque des revendications précédentes, **caractérisé en ce que** la valve est réalisée comme un tuyau flexible de valve (50) et/ou comme un feuillet de valve (52).

6. Sac selon l'une quelconque des revendications précédentes, avec deux fonds se faisant face l'un l'autre, réalisés selon la revendication 1 ou 2, entre lesquels la paroi latérale (16) du sac s'étend.

7. Sac selon la revendication 1 ou 2, **caractérisé en ce que** le sac est réalisé comme un sac ouvert à fond croisé ou à fond plat.

8. Sac selon l'une quelconque des revendications précédentes, **caractérisé en ce que** le sac est réalisé comme un sac à plusieurs couches, dans lequel les couches de matériau sont constituées de préférence de papier et/ou de papier enduit et/ou de matière plastique.

9. Sac selon l'une quelconque des revendications précédentes, **caractérisé en ce que** le sac est réalisé en trois couches, dans lequel la couche de matériau la plus à l'intérieur et la couche de matériau la plus à l'extérieur sont formées à partir de papier et la couche de matériau intercalée est formée à partir d'un film en matière plastique.

10. Sac selon l'une quelconque des revendications précédentes, **caractérisé en ce que** le sac est formé à partir de matériaux compostables et/ou recyclables, en particulier de papier et/ou de papier enduit.

11. Sac selon l'une quelconque des revendications précédentes, **caractérisé en ce qu'**au moins un des fonds est pourvu d'un verrou intérieur (40) et/ou d'une feuille supérieure (45).

12. Sac selon la revendication précédente, **caractérisé en ce que** le verrou intérieur comprend du papier non enduit, du papier enduit de PE et/ou du film.

13. Sac selon l'une quelconque des revendications précédentes, **caractérisé en ce que** le sac est formé à partir d'une pièce en tuyau flexible, laquelle présente sur au moins une, de préférence les deux extrémités (13, 14), une coupe rase.
